# FASCICULE DE BREVET EUROPEEN

(11) **EP 3 239 433 B1**
(45) Date de publication et mention de la délivrance du brevet: **16.09.2020**
(21) Numéro de dépôt: 17168629.8
(22) Date de dépôt: 28.04.2017
(51) Int. Cl.: E04F 15/024, E04F 13/08, A47F 5/10, A47B 57/42, A47B 96/02, A47B 96/06, A47B 96/14

(54) **INSTALLATION POUR L'AMÉNAGEMENT INTERIEUR D'UNE CAVE**
ANLAGE FÜR DIE INNENAUSSTATTUNG EINES KELLERS
INSTALLATION FOR FITTING OUT THE INSIDE OF A CELLAR

(30) Priorité: 28.04.2016 FR 1653816
(43) Date de publication de la demande: 01.11.2017
(73) Titulaire: Sinnesal, Daniel, 75116 Paris (FR)
(72) Inventeur: Sinnesal, Daniel, 75116 Paris (FR)
(74) Mandataire: Cabinet Netter

(56) Documents cités:
- GB-A- 2 449 934
- US-A1- 2013 025 220

## Description

La présente invention concerne l'aménagement intérieur d'une salle telle qu'une cave.

Dans un contexte où les zones à forte densité de population souffrent d'un manque d'espace, la réhabilitation de certains volumes tels que les caves en milieu urbain présente un intérêt grandissant. Les conditions de salubrité et notamment d'humidité de tels lieux les rendent inutilisables à titre d'habitation. Ceci est même interdit par certaines lois ou normes. Les caves sont généralement des lieux de stockage. Cependant, leurs caractéristiques générales limitent leur usage à un stockage soit de faible durée, soit de matériel résistant.

Les travaux pour rendre ces lieux sains et adaptés au stockage de matériel fragile impliquent habituellement des coûts importants : décapage, apport de matériau neuf, ragréage du sol, pose d'isolation, installation de ventilation, de systèmes de d'aération et de déshumidification, etc.

Une installation d'aménagement intérieur selon le préambule est connue de US 2013/025220 A1. GB 2 449 934 A divulgue la fixation d'une console au moyen de profilés verticaux alignés par une barre horizontale

L'invention vient améliorer la situation.

On propose une installation d'aménagement intérieur d'une enceinte, notamment une cave, comprenant :
- un plancher incluant au moins une plaque à base de lamelles orientées de bois de longueur supérieure à 20 millimètres, reposant sur une pluralité de pieds de hauteurs réglables, le plancher étant distant de la base des pieds,
- des rails reçus sur le plancher et s'étendant le long d'au moins une partie du périmètre du plancher,
- une pluralité de parois latérales chacune étant formée d'au moins une plaque à base de lamelles orientées de bois de longueurs supérieures à 20 millimètres, et étant logée dans au moins un rail, les parois latérales supportant au moins une lisse profilée comprenant un crochet de suspension,
- une console comprenant un plateau et deux montants latéraux fixés au plateau, ainsi qu'au moins un crochet de suspension, agencé pour coopérer avec le crochet de suspension de la lisse de manière à retenir la console.
Dans un mode de réalisation, la console comprend en outre :
- une paire de crémaillères profilées, chaque crémaillère comprenant une paroi principale et deux parois de bord sensiblement perpendiculaires à la paroi principale, la paroi principale étant prévue avec des ouvertures rectangulaires allongées disposées en une ou plusieurs rangées parallèles selon la direction longitudinale de la crémaillère, la crémaillère comprenant une partie principale monobloc avec le crochet de suspension de la console, la crémaillère étant suspendue à la lisse par le crochet de suspension et fixée sensiblement verticalement contre la paroi latérale, et
- une pluralité de pattes solidaires du plateau et/ou des montants et coopérant en prise avec la crémaillère, les pattes et les ouvertures étant mutuellement agencées de manière que chaque patte s'insère dans une ouverture et que le plateau et/ou les montants sont suspendus aux crémaillères par l'intermédiaire des pattes et des ouvertures.

Dans un mode de réalisation, la console comprend en outre une paire d'équerres, chacune des équerres comprenant une plaque portant lesdites pattes et supportant le plateau, deux bossages pouvant être ménagés dans ladite aile en sens opposés dans la direction de l'épaisseur de ladite aile, les bossages étant en contact avec la paroi principale.

Dans un mode de réalisation, la console comprend une platine pourvue d'au moins une patte, la patte étant insérée dans l'une des ouvertures, la platine étant fixée par vissage à l'un des montants latéraux.

Dans un mode de réalisation, les crémaillères sont montées à équidistance les unes des autres et à même hauteur.

Dans un mode de réalisation, la console comprend en outre au moins une cornière, la cornière comprenant une première paroi fixée par vissage à un montant latéral, une seconde paroi fixée au plateau et une paroi de crochet de suspension s'étendant depuis un bord de la seconde paroi perpendiculairement à chacune de la première paroi et de la seconde paroi sensiblement vers l'opposé de la première paroi, l'extrémité libre de la paroi de crochet de suspension étant repliée de manière à coopérer avec le crochet de suspension de la lisse.

Dans un mode de réalisation, l'installation comprend un plafond incluant au moins une plaque à base de lamelles orientées de bois de longueur supérieure à 20 millimètres, le plafond présentant une épaisseur inférieure au plancher.

Dans un mode de réalisation, l'installation comprend en outre au moins une barre disposée entre deux parois latérales parallèles entre elles, la barre étant disposée sensiblement perpendiculairement aux parois latérales, les lisses des parois latérales comprenant des supports de ladite barre.

Dans un mode de réalisation, au moins un support comprend une première encoche de support de ladite barre, ménagée dans une première paroi de la lisse et une deuxième encoche d'insertion de ladite barre ménagée dans une deuxième paroi de la lisse, la deuxième paroi étant disposée au-dessus de la première paroi, la deuxième encoche présentant une forme de trapèze avec une petite base formant le haut de la première encoche.

L'invention propose également un kit d'installation d'un tel aménagement. Ce kit comprend :
- au moins une plaque à base de lamelles de bois de longueurs supérieures à 20 millimètres pour former le plancher,
- une pluralité de pieds de hauteurs réglables agencés pour supporter le plancher,
- des rails agencés pour être disposés sur le plancher le long d'au moins une partie du périmètre du plancher,
- une pluralité de plaques à base de lamelles de bois de longueurs supérieures à 20 millimètres, pour former des parois latérales et agencées pour être logées dans les rails et être supportées par le plancher,
- au moins une lisse profilée comprenant un crochet de suspension et agencée pour être fixée et supportée par les parois latérales,
- au moins un plateau, deux montants latéraux et un crochet de suspension, pour former une console, le crochet de suspension, étant agencé pour coopérer avec le crochet de suspension de la lisse de sorte que la console soit suspendue à la lisse par les crochets de suspension.

Grâce à l'invention, le contenu d'une pièce sale et/ou humide peut être isolé des murs et du sol préexistants. L'installation forme une enveloppe intérieure dans une pièce existante. L'installation isole le contenu de l'installation de la pièce qui l'accueille. L'espace pour ranger du matériel est mieux organisé et présente une capacité de rangement effectif améliorée. Le matériel fragile est à l'abri. L'installation est adaptable au cas par cas à différents types de locaux ou de réduits. La valeur d'un bien immobilier comprenant une telle pièce aménagée est augmentée.

Le taux d'humidité peut être significativement réduit en quelques jours. Les éléments de l'installation sont légers et peuvent être prédécoupés en usine tandis qu'un opérateur équipé d'une visseuse est en mesure de monter l'installation en quelques heures. Les panneaux OSB entrant dans la fabrication de l'installation sont sensiblement moins coûteux que des panneaux en contre-plaqué utilisés dans d'autres domaines. L'OSB est en outre écologique et résiste bien à l'humidité. L'aménagement nécessite peu ou pas de modification de l'espace existant.

La présente invention sera mieux comprise à l'étude de la description détaillée de quelques modes de réalisation pris à titre d'exemples nullement limitatifs et illustrés par les dessins annexés, sur lesquels :
- la figure 1 est une vue partielle et en perspective d'une salle munie de l'installation selon l'invention,
- la figure 2 est une vue en perspective d'une pièce de l'installation de la figure 1,
- la figure 3 est une vue de côté de la pièce de la figure 2,
- la figure 4 est une vue de dessus de la pièce de la figure 2,
- la figure 5 est une vue de profil de la pièce de la figure 2,
- la figure 6 est une vue en perspective d'une pièce de l'installation de la figure 1,
- la figure 7 est une vue de côté de la pièce de la figure 6,
- la figure 8 est une vue de profil de la pièce de la figure 6,
- la figure 9 est une vue en perspective d'une pièce de l'installation de la figure 1,
- la figure 10 est une vue de côté de la pièce de la figure 9,
- la figure 11 est une vue partielle d'un autre côté de la pièce de la figure 9,
- la figure 12 est une vue en perspective d'un mode de réalisation de la pièce de la figure 9,
- la figure 13 est une vue de côté de la pièce de la figure 12,
- la figure 14 est une vue d'un autre côté de la pièce de la figure 12,
- la figure 15 est une vue de côté d'une pièce de l'installation de la figure 1,
- la figure 16 est une vue de détail de la figure 15,
- la figure 17 est une vue en perspective d'une pièce de l'installation de la figure 1,
- la figure 18 est une vue de côté de la pièce de la figure 17,
- la figure 19 est une vue en perspective d'une paire de pièces de l'installation de la figure 1,
- la figure 20 est une vue de côté d'une des pièces de la figure 19,
- la figure 21 est une vue d'un autre côté de la pièce de la figure 20, et
- la figure 22 est une vue en perspective d'une pièce de l'installation de la figure 1.

Dans la suite, les termes "intérieur", "extérieur", "supérieur" et "inférieur" seront utilisés en référence à la disposition à l'état monté des pièces de l'installation dans une enceinte ou une salle préexistante. Sur certaines des figures, un repère tridimensionnel est représenté. L'axe x est horizontal et orienté de l'extérieur vers l'intérieur de l'installation. L'axe y représente une direction sensiblement parallèle à l'une des parois de l'installation. L'axe z est vertical et orienté du bas vers le haut par rapport à l'installation.

Les dessins annexés sont pour l'essentiel de caractère certain, et pourront non seulement servir à compléter l'invention, mais aussi contribuer à sa définition le cas échéant. Il est relevé que des éléments comme la géométrie des pièces constituant l'installation sont difficiles à définir complètement, autrement que par le dessin.

La figure 1 représente schématiquement en perspective et partiellement en coupe, une installation 100 selon l'invention. L'installation 100 comprend ici un plancher 101, des pieds 105, des rails 3, des parois latérales 107, des lisses 5, des consoles 200 et des barres de renfort et d'écartement 130.

Dans l'exemple décrit ici, le plancher 101 comprend plusieurs plaques 103 assemblées bord à bord. Les plaques 103 sont essentiellement constituées de lamelles de bois. Les plaques 103 sont des panneaux de dimensions et de composition choisies pour leurs propriétés mécaniques et pour leur résistance à l'humidité. Les plaques 103 sont, ici, des panneaux de grandes particules orientées ou panneaux à lamelles orientées. Ce type de panneau est généralement désigné par l'acronyme anglais OSB pour "Oriented Strand Board". On peut mettre en œuvre des panneaux commercialement dénommés OSB3 ou des panneaux de contreplaqué. Les lamelles orientées de bois des plaques 103 présentent ici des longueurs supérieures à 20 mm, préférablement supérieures à 50 mm. Les plaques 103 possèdent de bonnes propriétés de tenue en milieu humide.

Les plaques 103 sont rectangulaires et présentent une épaisseur comprise entre 5 et 30 millimètres, de préférence entre 9 et 20 millimètres. Les plaques 103 sont assemblées par exemple au moyen de tasseaux vissés reliant leur surface inférieure, non visibles sur la figure 1. Dans l'exemple décrit ici, les surfaces des tranches des plaques 103 présentent des formes complémentaires, par exemple des rainures et des languettes. Les plaques 103 sont maintenues fixées ensemble pour former le plancher 101.

Préférablement, le plancher 101 comprend des lambourdes. Les plaques 103 sont montées sur des lambourdes disposées perpendiculairement auxdites plaques 103, les lambourdes reposant sur les pieds 105.

Les pieds 105 reposent sur le sol préexistant par leur base. Le plancher 101 est supporté par les pieds 105 à distance de leur base. Les pieds 105 sont de hauteur réglable. Les irrégularités du sol préexistant peuvent être compensées par le réglage des pieds 105. Le plancher 101 peut être monté horizontal ou au contraire en pente orientée vers une ouverture de la salle pour en faciliter le nettoyage. La présence des pieds 105 permet de fixer et de maintenir un écart entre le plancher 101 et le sol préexistant. Les pieds 105 protègent le plancher 101 de l'humidité. Ceci permet de limiter la propagation de l'humidité du sol préexistant vers l'intérieur de l'installation 100 en créant une barrière contre l'humidité. Une circulation d'air, même légère, limite l'humidité.

Le plancher 101 supporte ici les rails 3. Par le terme "rail" on désigne ici les pièces sensiblement longitudinales disposées le long d'au moins une partie du périmètre du plancher 101.

Les figures 2 à 5 illustrent un mode de réalisation des rails 3. Dans ce mode de réalisation, le rail 3 est profilé. Comme cela est visible sur la figure 5, le profil a une forme générale en "U" asymétrique. Le rail 3 comprend un fond 31, une grande branche 33 et une petite branche 35. La grande branche 33 et la petite branche 35 sont parallèles. La grande branche 33 et la petite branche 35 s'étendent sensiblement perpendiculairement à partir de la paroi de fond 31. La paroi de fond 31 comprend des trous 37. Les trous 37 facilitent le montage par vissage du rail 3 contre la surface supérieure du plancher 101.

À l'état monté, les rails 3 sont reçus sur le plancher 101 et disposés le long des bords dudit plancher 101. Les rails 3 sont installés sur toute la partie du périmètre du plancher 101 le long de laquelle on désire installer des parois 107. Dans l'exemple de la figure 1, une partie du plancher 101 est dépourvue de rail 3 et accueille une porte. La paroi de fond 31 s'appuie contre la surface supérieure du plancher 101. La grande branche 33 et la petite branche 35 s'étendent sensiblement verticalement à partir du plancher 101. Par rapport à la paroi de fond 31, la grande branche 33 est disposée du côté extérieur du plancher 101 tandis que la petite branche 35 est disposée du côté intérieur. Cette disposition facilite ensuite l'insertion des parois latérales 107 dans le rail 3. La paroi de fond 31 est fixée au plancher 101 par exemple par vissage ou clouage. L'épaisseur de la paroi de fond 31 et sa composition peuvent être choisies pour faciliter un perçage, simultanément au vissage ou au clouage. Les rails 3 servent de base de fixation pour les parois latérales 107. Les rails 3 forment des plinthes pour les parois latérales 107.

Les rails 3 présentent une longueur Y₃, dans l'exemple décrit ici, environ 2,5 mètres. Les rails 3 peuvent être coupés en tronçons et/ou mis bout à bout pour s'ajuster aux dimensions des espaces à équiper. L'écart intérieur X₃ entre la grande branche 33 et la petite branche 35 est choisi supérieur, et de préférence ajusté, à l'épaisseur des parois latérales 107. Dans l'exemple décrit ici, l'écart intérieur X₃ est d'environ 16 millimètres. La hauteur Z₃ de la grande branche 33 est ici d'environ 35 millimètres. La hauteur Z₃' de la petite branche 35 est ici d'environ 25 millimètres.

Dans l'exemple décrit ici, les rails 3 sont obtenus par pliage d'une plaque métallique, par exemple à base d'acier galvanisé. La plaque métallique présente une épaisseur E₃, ici d'environ 1,5 millimètre.

En variante, le profil des rails 3 peut présenter un fond et une unique branche. Dans ce cas, les rails 3 prennent la forme de profilés à deux pans ou cornière en "L" ou en "T" retourné.

Les parois latérales 107 sont formées par l'assemblage de plusieurs plaques. Les plaques sont ici similaires aux plaques 103 du plancher 101. En variante, les plaques des parois latérales 107 sont différentes, par exemple d'épaisseur différente. Les parois latérales 107 s'insèrent entre la grande branche 33 et la petite branche 35 et viennent en appui contre la paroi de fond 31. Le rail 3 forme alors un socle pour la paroi latérale 107. La grande branche 33 et la petite branche 35 servent de butée dans la direction x pour les parois latérales 107. Les parois latérales 107 reposent indirectement sur le plancher 101. Les parois latérales 107 sont calées contre les rails 3. Pour résumer, les rails 3 permettent de bloquer les parois latérales 107 dans la direction intérieur-extérieur (direction X), de former une barrière contre le transfert d'humidité entre les parois latérales 107 et le plancher 101, et de faciliter le montage des parois latérales 107 sur le plancher 101.

Dans le mode de réalisation représenté sur les figures 2 à 5 avec des rails à deux branches 33, 35, la fixation des parois latérales 107 aux rails 3 peut être réalisée depuis l'intérieur de l'installation 100. Dans un mode de réalisation dans lequel les rails 3 ne comprennent qu'une seule branche, la surface extérieure de la paroi latérale 107 est de préférence disposée contre la branche de sorte que l'application d'une force de l'intérieur vers l'extérieur sur la paroi latérale 107 soit transmise par poussée au rail 3 pour éviter une détérioration de l'installation 100.

Dans l'exemple décrit ici, les parois latérales 107 disposées dans le rail 3 y sont maintenues par leur propre poids. En outre, les parois latérales 107 et les rails 3 peuvent être fixés mutuellement, par exemple par vissage ou clouage. Leur assemblage peut être facilité par la présence de trous dans la ou les branches 33, 35 des rails 3.

Les parois latérales 107 sont disposées le long du périmètre du plancher 101. De manière générale, une paroi latérale 107 est montée perpendiculairement à une autre paroi latérale 107 voisine à un angle de l'installation 100. Les deux parois latérales 107 s'entretoisent mutuellement sur toute leur hauteur ou au moins sur une grande partie de leur hauteur. De préférence, les plaques formant les parois latérales 107 sont monoblocs sur toute la hauteur d'une paroi latérale 107 donnée.

À l'exception des trous 37, les rails 3 des figures 2 à 5 présentent une section transversale constante le long de leur direction longitudinale. Une telle configuration permet un coût de fabrication faible. Les rails 3 peuvent être fabriqués de manière standard, rapide et automatisée. Des tronçons de longueurs ajustées aux dimensions finales de l'installation 100 peuvent être prédécoupés et préparés en usine.

Au moins une lisse 5 est fixée contre au moins une surface intérieure des parois latérales 107. Deux lisses 5 parallèles peuvent être fixées sur deux surfaces intérieures parallèles des parois latérales 107.

Les figures 6 à 8 montrent un mode de réalisation d'une lisse 5. La lisse 5 est une pièce profilée. La lisse 5 comprend une aile supérieure 51, un épaulement supérieur 53, une paroi intérieure 55, un épaulement inférieur 57, une aile inférieure 59 et une aile d'accrochage 61 formant crochet. Les parties formant la lisse 5 ont ici sensiblement reliées à angle droit les unes aux autres à l'exception de l'aile inférieure 59 et de l'aile d'accrochage qui forment un angle A, ici d'environ 45°. Les liaisons entre ces parties sont de préférence légèrement arrondies de manière à limiter les concentrations de contraintes.

L'aile supérieure 51 et l'aile inférieure 59 sont sensiblement coplanaires. À l'état installé, l'aile supérieure 51 et l'aile inférieure 59 sont fixées contre une paroi latérale 107. La paroi intérieure 55 est sensiblement parallèle à l'aile supérieure 51 et à l'aile inférieure 59. La paroi intérieure 55 est sensiblement perpendiculaire à l'épaulement supérieur 53 et à l'épaulement inférieur 57. L'épaulement supérieur 53, la paroi intérieure 55, l'épaulement inférieur 57 et la surface intérieure de la paroi latérale 107 à laquelle est fixée la lisse 5 définissent alors un espace parallélépipédique. L'épaulement supérieur 53 et l'épaulement inférieur 57 sont disposés sensiblement horizontalement tandis que la paroi intérieure 55 est disposée sensiblement verticalement, parallèlement et à distance de la paroi 107. L'aile d'accrochage formant crochet 61 s'étend depuis la paroi latérale 107, sensiblement vers l'intérieur et vers le haut.

La paroi intérieure 55 présente des perçages 63 traversants. Les perçages 63 sont agencés régulièrement le long de la lisse 5. Les perçages 63 supportent des barres 130. La lisse 5 est pourvue de trous 65 similaires aux trous 37 du rail 3, pour faciliter sa fixation aux autres parties de l'installation 100. À l'exception des perçages 63 et des trous 65, les lisses 5 des figures 6 à 8 présentent une section constante selon leur direction longitudinale.

Dans l'exemple représenté sur les figures 6 à 8, les lisses 5 présentent une longueur Y₅, dans l'exemple décrit ici d'environ 2,5 mètres. Les lisses 5 peuvent être coupées et/ou mises bout à bout pour être ajustées aux dimensions de l'installation 100. L'aile supérieure 51 et l'aile inférieure 59 présentent respectivement une hauteur Y₅₁ et une hauteur Y₅₉, ici d'environ 20 et 34 millimètres respectivement. La paroi intérieure 55 présente une hauteur Y₅₅, ici d'environ 40 millimètres. L'épaulement supérieur 53 et l'épaulement inférieur 57 présentent une largeur respectivement X₅₃ et X₅₇ d'environ 20 millimètres chacune. L'aile formant le crochet 61 s'étend sur une distance D₆₁, ici d'environ 13 millimètres.

Dans l'exemple décrit ici, les lisses 5 sont obtenues par pliage d'une plaque métallique, par exemple à base d'acier galvanisé. La plaque métallique présente une épaisseur E₅, ici d'environ 2 millimètres. Des tronçons de longueur ajustée aux dimensions finales de l'installation 100 peut être prédécoupées et préparées en usine.

Dans la configuration décrite, le profilé de la lisse 5 est réalisé par cinq pliages. Dans une variante économique, la lisse 5 est un profilé comprenant un épaulement sensiblement horizontal, une aile sensiblement verticale destinée à être fixée contre une paroi latérale 107 et une aile d'accrochage formant crochet 61. Dans cette configuration, la lisse 5 est réalisée par deux pliages, ce qui permet de réduire encore son coût de fabrication.

Comme cela est visible en figure 1, les lisses 5 sont fixées à proximité de l'extrémité supérieure des parois latérales 107 et sur la surface intérieure desdites parois latérales 107. Les lisses 5 sont disposées sensiblement horizontalement contre les parois latérales 107. Les lisses 5 peuvent être disposées tout au long du périmètre de l'espace à aménager le cas échéant. La fixation des lisses 5 aux parois latérales 107 participe au maintien des plaques desdites parois latérales 107 entre elles et à leur rigidification. Les lisses 5 forment alors une ceinture intérieure des parois latérales 107.

De préférence, un plafond 110 est ajouté. Le plafond 110 comprend alors des plaques de même nature que les plaques du plancher 101 et/ou des parois latérales 107. Les plaques du plafond peuvent être plus fines que les plaques du plancher 101 et/ou des parois latérales 107. Les plaques du plafond peuvent présenter une épaisseur de 40 à 60% de l'épaisseur des plaques du plancher 101 et/ou des parois latérales 107. A titre d'exemple des plaques de 8 mm sont mises en œuvre pour le plafond 110. Le plafond s'appuie sur une partie supérieure, par exemple la tranche supérieure des parois latérales 107. Le plafond peut aussi s'appliquer sur des cornières en "L" ou en "T" fixées en partie haute des parois latérales 107 ou encore sur les épaulements supérieurs 53 des lisses 5. Les lisses 5 servent alors d'intermédiaire mécanique pour faire supporter le poids du plafond par les parois latérales 107 et indirectement par le plancher 101.

En variante, des lisses 5 supplémentaires sont installées à diverses hauteurs des parois latérales 107.

Le profil et les dimensions des rails et des lisses 5 décrites ci-dessus correspondent à quelques modes de réalisation. Les dimensions peuvent chacune être choisies dans une fourchette de plus ou moins 20% par rapport aux valeurs précédentes. Le choix d'un profil réalisé par pliage du rail 3 et/ou de la lisse 5 permet de réduire les coûts de fabrication. De préférence, le profil de la lisse 5 présente une dimension, dans la direction de l'épaisseur de la paroi latérale 107 à laquelle ladite lisse 5 est fixée, supérieure à 10 mm de manière à rigidifier lesdites parois latérales 107. Le flambage et le voilage des parois latérales 107 sont réduits. Dans l'exemple des figures 6 à 8, cette dimension correspond sensiblement à la largeur X₅₃. La largeur X₅₃ est préférablement supérieure à 15 mm.

Le crochet 61 de la lisse 5 tel que décrit précédemment permet d'accrocher des objets contre les parois latérales 107. L'aménagement et le rangement de l'espace intérieur est ainsi facilité. Avec le montage particulier décrit par la suite, l'aménagement intérieur de la pièce permet une organisation de l'espace encore plus efficace.

De manière générale, les consoles 200 désignent des ensembles de rangements agencés pour être suspendus à des lisses 5. Comme cela est visible en figure 1, les consoles 200 peuvent présenter différentes configurations. Dans un premier exemple, une console 200 comprend un plateau horizontal 201, une paire de crémaillères 9 et une paire d'équerres 11. La console 200 prend alors la forme d'une étagère.

Les figures 9 à 11 montrent un mode de réalisation d'une crémaillère 9. La crémaillère 9 présente une partie principale réalisée sous la forme d'un profilé présentant une section en "U". La crémaillère 9 comprend une paroi principale 91 et deux parois de bord 93, qui forment les flancs de la crémaillère 9. Les parois de bord 93 sont sensiblement symétriques l'une par rapport à l'autre selon un plan médian perpendiculaire à la paroi principale 91 et parallèle à la direction longitudinale de la crémaillère 9. Dans une vue en section du profilé, les parois de bord 93 s'étendent sensiblement perpendiculairement depuis chaque bord de la paroi principale 91.

Une portion d'extrémité supérieure de la crémaillère 9 prolonge la partie principale. La portion d'extrémité supérieure est formée par un prolongement de la paroi principale 91 au-delà de l'extrémité des parois de bord 93. Ce prolongement est replié en une aile d'accroche formant un crochet 95. Le crochet 95 est agencé pour coopérer avec le crochet 61 des lisses 5. Dans cette configuration, la portion d'extrémité et la partie principale sont monoblocs. En variante, le crochet 95 est une pièce rapportée et fixée à la partie principale.

La paroi principale 91 comprend des ouvertures 99 traversantes. Les ouvertures 99 sont, ici, des encoches de forme rectangulaire allongée. Les ouvertures 99 sont disposées en deux rangées parallèles et orientées selon la direction longitudinale de la crémaillère 9. Les ouvertures 99 s'étendent chacune sur une longueur Y₉₉, ici d'environ 25 millimètres. Les ouvertures 99 de chaque rangée sont mutuellement espacées d'une distance Y'₉₉, ici d'environ 25 millimètres. Les ouvertures 99 peuvent être de largeur comprise entre 2 et 3 mm, par exemple 2,4 mm. La distance longitudinale entre deux ouvertures 99 peut être sensiblement égale à leur longueur. La distance latérale entre deux ouvertures 99 de deux rangées peut être sensiblement égale au double de la distance latérale entre une ouverture 99 et le bord voisin de la crémaillère 9. Ladite distance latérale peut être comprise entre 20 et 40 mm, par exemple 30mm. Outre les ouvertures 99, la crémaillère 9 comprend des trous de fixation 97 disposés entre deux ouvertures 99.

Dans l'exemple représenté sur les figures 9 à 11, la crémaillère 9 présente une longueur d'environ 1,8 mètre. La crémaillère 9 peut être coupée pour être ajustée aux dimensions des espaces à aménager. La largeur X₉ des parois de bord 93 est d'environ 16 millimètres. La largeur Y₉ de la paroi principale 91 est d'environ 65 millimètres. La portion d'extrémité supérieure dépasse des parois de bord 93 sur une longueur Z'₉, d'environ 22 millimètres. L'aile d'accroche formant le crochet 95 forme un angle γ avec la paroi principale 91, ici d'environ 45°. L'aile d'accroche s'étend sur une distance V₉, d'environ 14 millimètres. Dans la direction de l'épaisseur de la crémaillère 9 (selon la direction X), l'aile d'accroche s'étend sur une épaisseur X'₉, d'environ 13 millimètres, choisie inférieure à la largeur X₉ des parois de bord 93.

Dans l'exemple décrit ici, la crémaillère 9 est obtenue par pliage d'une plaque métallique, par exemple à base d'acier galvanisé. La plaque métallique présente une épaisseur E₉, d'environ 1,5 millimètre.

À l'état installé, la crémaillère 9 est suspendue à la lisse 5 par l'intermédiaire de son crochet 95. Le bord libre de chacune des parois de bord 93 de la crémaillère 9 est en appui contre la surface intérieure d'une paroi latérale 107. Ainsi, un espace entre la paroi principale 91 et la paroi latérale 107 est maintenu. L'écart entre la paroi principale 91 et la paroi latérale 107 correspond sensiblement à la largeur X'₉ des parois de bord 93. Le poids de la crémaillère 9 est essentiellement supporté par la lisse 5 à laquelle ladite crémaillère 9 est accrochée. Dans l'exemple décrit ici, la crémaillère 9 est en outre fixée sensiblement en position verticale contre la paroi latérale 107 par vissage. Cette fixation supplémentaire permet d'améliorer l'immobilisation de la crémaillère 9 par rapport à la paroi latérale 107. En particulier, le décrochage accidentel de la crémaillère 9 de la lisse 5 est empêché.

Les figures 12 à 14 montrent un autre mode de réalisation d'une crémaillère 9. Les parties similaires sont désignées par les mêmes références que pour les figures 9 à 11. La crémaillère 9 des figures 12 à 14 présente ici une unique rangée d'ouvertures 99 centrée sur la largeur de la paroi principale 91. La largeur Y₉ de la paroi principale 91 est entre 30 et 40 millimètres.

La figure 15 représente une paire d'équerres 11 agencée pour coopérer avec une paire de crémaillères 9. Les équerres 11 sont symétriques l'une de l'autre. L'équerre 11 présente une forme générale triangulaire. L'équerre 11 comprend une plaque 111. La plaque 111 présente une forme générale de triangle rectangle. La plaque 111 est obtenue par découpe d'un flan de tôle. Le bord formant l'hypoténuse du triangle rectangle est sensiblement incurvé vers le centre de la plaque 111. Le bord formant le grand côté du triangle rectangle supporte le plateau 201. L'équerre 11 comprend une extrémité libre à l'opposé de la crémaillère 9 pourvue d'un renflement vers le haut formant crochet de retenue d'un plateau 201 posé sur le grand côté. Le crochet peut présenter une hauteur de 4 mm. La plaque 111 peut présenter une largeur de 350 mm. La plaque 111 peut présenter une hauteur de 81 mm. L'équerre 11 peut présenter une épaisseur de 2 mm.

Optionnellement, un pli de tôle est effectué sur ledit grand côté pour offrir une surface d'appui accrue et une rigidité améliorée.

Le bord formant petit côté du triangle rectangle porte deux pattes 115. La période des pattes 115 peut être de 50 mm. La largeur des pattes 115 peut être de 10 mm.

Optionnellement, au moins deux bossages sont ménagés dans ladite plaque 111. Les bossages peuvent être disposés entre les pattes 115 ou intercalés entre les pattes 115. Les bossages sont de sens opposés dans la direction de l'épaisseur de la plaque 111. Les bossages sont en contact avec la paroi principale 91 de la crémaillère 9 entre deux ouvertures 99. Les bossages stabilisent la plaque 111. Un pivotement de l'équerre autour d'un axe passant par le bord formant petit côté est évité.

Les pattes 115 font saillie par rapport au petit côté. Les pattes 115 et l'aile 111 sont sensiblement coplanaires. Les deux pattes 115 sont de forme sensiblement identique. Les deux pattes 115 sont sensiblement alignées et orientées de manière similaire et espacées d'un multiple de la distance Y'₉ séparant les ouvertures 99. Une encoche 119 est formée entre chacune des pattes 115 et le petit côté. Les encoches 119 présentent une épaisseur choisie pour correspondre à l'épaisseur E₉ de la paroi principale 91 de la crémaillère 9. De manière générale, les formes et les dimensions des équerres 11, des crémaillères 9 et des encoches 99 sont choisies en vue de leur coopération.

Les pattes 115 et les ouvertures 99 sont mutuellement agencées de manière à ce que les pattes 115 s'insèrent dans certaines au moins des ouvertures 99. Cela permet de suspendre les équerres 11 aux crémaillères 9 par l'intermédiaire des pattes 115 et des ouvertures 99. Lors du montage, les équerres 11 sont fixées aux crémaillères 9 par l'insertion des pattes 115 dans les encoches 99.

Dans l'installation 100 selon la figure 1, deux crémaillères 9 sont fixées, l'une à distance de l'autre. Les crémaillères 9 sont parallèles entre elles. Les crémaillères 9 sont apposées à la surface intérieure d'une des parois latérales 107. Chaque crémaillère 9 supporte respectivement une équerre 11. Les équerres 11 sont disposées sensiblement à la même hauteur. Dans une telle configuration, les bords formant grand côté de chacune des équerres 11 sont sensiblement coplanaires. Les bords formant grand côté servent de support pour le plateau horizontal 201, à l'image d'une étagère. Dans le cas où une paroi accueille plus de deux crémaillères 9, lesdites crémaillères 9 sont montées à intervalles égaux. Les crémaillères 9 sont montées à même hauteur. Les ouvertures 99 de même rang des crémaillères 9 sont montées à même hauteur. La modularité est assurée.

Dans ce qui vient d'être décrit, l'ensemble comprenant le plateau horizontal 201, la paire d'équerres 11 et la paire de crémaillères 9 forme un exemple de console 200.

Dans un autre exemple, la console 200 comprend le plateau horizontal 201 et deux montants latéraux 203 montés sous le plateau horizontal 201. Chaque montant latéral 203 est fixé au plateau 201. Les montants latéraux 203 sont chacun sensiblement perpendiculaire au plateau 201. En variante, la console 200 comprend un plateau inférieur monté sous les montants latéraux 203.

Dans d'autres exemples, le plateau 201 et/ou les montants latéraux 203 peuvent servir de base pour former des rangements plus complexes de type placards, tiroirs, penderies, casiers à bouteilles, etc.

Dans les exemples décrits ici, le terme "console" est à comprendre au sens général de module de rangement. En effet, de nombreuses combinaisons sont possibles dans la fabrication des consoles 200. Chaque console 200 est munie de moyens de suspension, par exemple les crochets 95 des crémaillères 9. Les moyens de suspension sont agencés pour permettre de suspendre les consoles 200 aux lisses 5.

Les positions des consoles 200 sont interchangeables le long des lisses 5 ainsi qu'entre les différentes lisses 5. Dans un mode de réalisation où les crémaillères 9 sont en outre fixées aux parois latérales 107 par vissage, le retrait et l'accrochage restent néanmoins faciles et rapides.

Les consoles 200 fixées au moyen de crémaillères 9 peuvent être superposées. Dans ce cas, une paire de crémaillères 9 complétée par N paires d'équerres 11 suffit à suspendre N consoles 200 à une lisse 5, N étant un entier strictement positif. Autrement dit, la paire de crémaillères 9 est commune à plusieurs consoles 200.

Les consoles 200 fixées au moyen de crémaillères 9 peuvent être accrochées, côte à côte. Dans ce cas, une crémaillère 9 à double rangées d'ouvertures 99 telle que représentée en figures 9 à 11 est disposée entre deux crémaillères 9 à simple rangée d'ouvertures 99 telle que représentée en figures 12 à 14. La crémaillère 9 centrale à double rangées d'ouvertures est commune à deux jeux de consoles 200 côte-à-côte.

Dans d'autres modes de réalisation, les consoles 200 comprennent des platines 7. Un exemple de platine 7 est représenté en figures 17 et 18. La platine 7 est une plaque sensiblement rectangulaire dont l'un des côtés est muni de deux pattes 75. Les patte 75 de la platine 7 sont similaires, en forme et en dimensions aux pattes 115 décrites plus haut. Une encoche 79 formée entre la patte 75 et le côté de la platine 7 présente une épaisseur choisie pour correspondre à l'épaisseur E₉ de la paroi principale 91 de la crémaillère 9. De manière générale, les formes et les dimensions des platines 7, de leur patte 75, et des crémaillères 9 et de leurs encoches 99 sont agencées pour être choisies en vue de leur coopération. Une platine 7 peut présenter une largeur de 50 mm, une épaisseur de 2 mm et une hauteur de 80mm. La période des pattes peut être de 50 mm. La largeur des pattes peut être de 10 mm.

Lors du montage, les platines 7 sont fixées aux crémaillères 9 par l'insertion des pattes 75 dans les encoches 99. Les pattes 75 et les ouvertures 99 sont mutuellement agencées de manière à ce que les pattes 75 s'insèrent dans certaines au moins des ouvertures 99. Cela permet de suspendre les platines 7 aux crémaillères 9 par l'intermédiaire des pattes 75 et des ouvertures 99.

Les platines 7 sont fixées aux autres éléments de la console 200 à laquelle lesdites platines 7 appartiennent, par exemple grâce à des trous de fixation 77 prévus pour faciliter un vissage ou un clouage. Par exemple, les platines 7 sont fixées contre les montants latéraux 203 de manière que les pattes 75 saillent du bord arrière des montants latéraux 203. Les platines 7 sont fixées sur une face interne des montants latéraux 203, les montants latéraux 203 offrant une surface externe lisse pour le meuble ainsi constitué. Deux meubles peuvent être installés bord à bord en évitant de créer une zone difficile à nettoyer.

La configuration à deux pattes 115 verticalement alignées des équerres 11 leur confère une bonne stabilité une fois installées dans une crémaillère 9. Une console 200 est bien supportée par des équerres 11 ou par des platines 7 qui sont fixées dans une partie basse, sous le centre de gravité, de la console 200.

La configuration bi pattes 75 et sans pli des platines 7 leur confère un faible coût de fabrication, un faible encombrement et une grande adaptabilité. Une console 200 est bien suspendue par des platines 7 qui sont fixées dans une partie haute, au-dessus du centre de gravité, de la console 200.

Dans chacun de modes de réalisation précités, une pluralité de pattes 75, 115 sont mutuellement agencées en correspondance des ouvertures 99 des crémaillères 9 de manière à ce que les pattes 75, 115 s'insèrent dans certaines au moins des ouvertures 99 et que la console 200 soit suspendue aux crémaillères 9 par l'intermédiaire des pattes 75, 115 et des ouvertures 99.

Dans un autre mode de réalisation représenté en figures 19-21, les consoles 200 comprennent au moins une paire de cornières 13G et 13D représentées en figure 19 et symétriques l'une de l'autre. La cornière 13G comprend : une première paroi 131, une seconde paroi 132 et une paroi de crochet de suspension 133. La cornière 13G est obtenue par pliage à angle droit d'une plaque de forme allongée, par exemple en acier galvanisé. Le pliage forme la première paroi 131 et la seconde paroi 132 perpendiculaires.

La paroi de crochet de suspension 133 s'étend depuis un bord de la seconde paroi 132, le bord étant perpendiculaire au plan principal de la première paroi 131. La paroi de crochet de suspension 133 s'étend perpendiculairement au plan principal de chacune de la première paroi 131 et de la seconde paroi 132 et à l'opposé de la première paroi 131. L'extrémité libre de la paroi de crochet de suspension 133 est repliée vers l'extérieur de la cornière 13G de manière à former un crochet de suspension 133 similaire au crochet 95 de la crémaillère 9. Le crochet de suspension 133 est agencé pour coopérer avec le crochet 61 de la lisse 5.

À l'état installé, la première paroi 131 est fixée par vissage à un montant latéral 203 de la console 200. La seconde paroi 132 est fixée par vissage au plateau 201 de la console 200. Dans une variante, la paire de cornières 13G et 13D est remplacée par une pièce unique et monobloc similaire à la paire de cornières 13G et 13D mais s'étendant sur la largeur de la console 200.

La console 200 est repositionnable.

Une console 200 peut être munie de moyens de suspension comprenant par exemple :
- une paire de crémaillères 9 et une paire d'équerres 11,
- une paire de crémaillères 9 et une paire de platines 7,
- une paire de crémaillères 9, une paire d'équerres 11 et une paire de platines 7,
- une paire de cornières 13G et 13D.
- une combinaison des ensembles précédents.

Dans des variantes des modes de réalisations précédents, certaines des consoles 200 comprennent en outre des écarteurs 300. Un exemple d'écarteur 300 est représenté en figure 22. L'écarteur 300 est une pièce fixée d'une part au reste de la console 200 et s'appuyant d'autre part contre une des parois latérales 107. Dans les modes de réalisation décrits précédemment, la présence des crochets de suspension 61, 95, 113 fait apparaître un écart entre une partie arrière des consoles 200 et les parois latérales 107 correspondantes. Les écarteurs 300 permettent de maintenir ledit écart à l'arrière de la console 200. En particulier, des écarteurs 300 fixés à l'arrière et dans une partie basse d'une console 200 s'opposent à la tendance d'une console 200 à pencher en avant vers l'intérieur de l'installation 100 sous l'effet de son poids. Les écarteurs 300 permettent d'améliorer et de fixer l'orientation des consoles 200 dans l'espace aménagé.

Dans l'exemple représenté en figure 22, l'écarteur 300 comprend une grande aile 301 agencée pour être fixée contre une partie arrière d'un montant latéral 203. L'écarteur 300 comprend une petite aile 303 agencée pour venir en appui contre une paroi latérale 107. La grande aile 301 et la petite aile 303 sont reliées perpendiculairement.

Dans le cas de réalisation de rangement de type placard, tiroir, penderie, etc., les parois latérales 107 forment un fond vertical pour les consoles 200.

De tels rangements, de type placard, tiroir, penderie, etc. sont repositionnables.

Comme cela est visible en figure 1, des barres de renfort et d'écartement 130 sont fixées entre deux parois latérales 107 parallèles et en vis-à-vis. Les barres 130 sont disposées sensiblement perpendiculairement aux parois latérales 107. Les barres 130 sont ici supportées par les perçages 63 des lisses 5. Les barres 130 peuvent être tubulaires. Les barres 130 sont ici réalisées en acier galvanisé. Les perçages 63 forment des supports des barres 130. Les perçages 63 sont ménagés à intervalles réguliers.

Un perçage 63 est ménagé par découpe dans une lisse 5, plus précisément par une encoche en forme de U 63a dans la paroi intérieure 55 et par une encoche trapézoïdale 63b dans l'épaulement supérieur 53. L'encoche en forme de U 63a est adaptée pour supporter une barre 130 ronde tubulaire. L'encoche trapézoïdale 63b offre un passage pour insérer la barre 130 dans l'encoche en forme de U63a. L'encoche trapézoïdale 63b est étroite à proximité de l'encoche en forme de U 63a et large à proximité de l'aile supérieure 51. Ainsi, une barre 130 présentant un défaut de perpendicularité par rapport à la lisse 5 peut néanmoins s'insérer dans le perçage 63. L'encoche trapézoïdale 63b offre un jeu au montage. La barre 130 présente une longueur égale ou légèrement inférieure à la distance entre les ailes supérieures 51 de deux lisses 5 et supérieure à la distance entre une aile supérieure 51 d'une première lisse 5 et la paroi intérieure 55 d'une deuxième lisse 5 en regard de la première lisse 5. Les barres 130 sont ainsi amovibles. Les barres 130 peuvent être déboîtées par le haut. Les barres 130 sont repositionnables.

Les barres 130 améliorent encore la rigidité et la tenue de l'installation 100. Les barres 130 sont, de préférence, installées à une hauteur supérieure à la taille standard d'un homme pour faciliter la circulation dans l'installation 100. Les barres 130 peuvent être utilisées pour y suspendre des objets tels que des cintres. La présence de plusieurs barres 130, tel que représenté en figure 1, permet de ranger en hauteur des objets longs et encombrants tels que des skis ou une échelle.

La plupart des pièces constituant l'installation 100 sont supportées, directement ou non, par le plancher 101 et les pieds 105. Le contact entre l'installation 100 et l'enceinte préexistante qui l'accueille peut être minimisé. Cela favorise l'isolation thermique, le caractère hydrofuge de l'installation 100 et de manière générale la salubrité de l'espace intérieur.

L'installation 100 a été décrite en suivant sensiblement une chronologie d'étapes de montage. L'invention vise également un kit d'installation comprenant certaines au moins des pièces décrites ci-dessus et permettant de réaliser l'installation en suivant le procédé de montage qui découle de la description précédente.

L'invention propose une installation adaptable à des espaces, enceintes ou salles de dimensions et de formes variées. L'espace à aménager peut être mansardé, voûté, traversé par des obstacles tels que poutres, canalisations, etc. L'installation proposée ici comprend des pièces à faible coût de fabrication et à faible coût d'installation. De manière générale, les pièces peuvent être fabriquées et coupées préalablement en usine, puis assemblées sur place par un opérateur seul et à l'aide d'outils basiques. L'espace intérieur nouvellement créé par une telle installation permet une optimisation de l'espace adapté notamment pour le stockage, avec des conditions de salubrité et d'humidité mieux contrôlées.

L'invention ne se limite pas aux exemples d'installation, de kit et de procédés de montage décrits ci-avant, seulement à titre d'exemples, mais elle englobe toutes les variantes que pourra envisager l'homme de l'art dans le cadre des revendications ci-après.

## Revendications

1. Installation d'aménagement intérieur d'une enceinte, notamment une cave, comprenant :
- un plancher (101) incluant au moins une plaque (103) et reposant sur une pluralité de pieds (105) de hauteurs réglables, le plancher (101) étant distant de la base des pieds (105),
- des rails (3) reçus sur le plancher (101) et s'étendant le long d'au moins une partie du périmètre du plancher (101),
- une pluralité de parois latérales (107) chacune étant formée d'au moins une plaque et étant logée dans au moins un rail (3),
charactérisé en ce que
lesdites plaques (103, 107) sont à base de lamelles orientées de bois de longueurs supérieures à 20 millimètres,
en ce que les parois latérales (107) supportent au moins une lisse (5) profilée comprenant un crochet de suspension (61), et en ce que l'installation comprend
- une console (200) comprenant un plateau (201) et deux montants latéraux (203) fixés au plateau (201), ainsi qu'au moins un crochet de suspension (95, 133) agencé pour coopérer avec le crochet de suspension (61) de la lisse (5) de manière à retenir la console (200).

2. Installation selon la revendication 1 dans laquelle la console (200) comprend en outre :
- une paire de crémaillères (9) profilées, chaque crémaillère (9) comprenant une paroi principale (91) et deux parois de bord (93) sensiblement perpendiculaires à la paroi principale (91), la paroi principale (91) étant prévue avec des ouvertures (99) rectangulaires allongées disposées en une ou plusieurs rangées parallèles selon la direction longitudinale de la crémaillère (9), la crémaillère (9) comprenant une partie principale monobloc avec le crochet de suspension (95) de la console (200), la crémaillère (9) étant suspendue à la lisse (5) par le crochet de suspension (95) et fixée sensiblement verticalement contre la paroi latérale (107), et
- une pluralité de pattes (75, 115) solidaires du plateau (201) et/ou des montants (203) et coopérant en prise avec la crémaillère (9), les pattes (75, 115) et les ouvertures (99) étant mutuellement agencées de manière que chaque patte (75, 115) s'insère dans une ouverture (99) et que le plateau (201) et/ou les montants (203) sont suspendus aux crémaillères (9) par l'intermédiaire des pattes (75, 115) et des ouvertures (99).

3. Installation selon la revendication 2 dans laquelle la console (200) comprend en outre une paire d'équerres (11), chacune des équerres (11) comprenant une plaque (111) portant lesdites pattes (115) et supportant le plateau (201), deux bossages pouvant être ménagés dans ladite plaque (111) en sens opposés dans la direction de l'épaisseur de ladite plaque (111), les bossages étant en contact avec la paroi principale (91).

4. Installation selon l'une des revendications 2 ou 3 dans laquelle la console (200) comprend une platine (7) pourvue d'au moins une patte (75), la patte (75) étant insérée dans l'une des ouvertures (99), la platine (7) étant fixée par vissage à l'un des montants latéraux (203).

5. Installation selon l'une des revendications 2 à 4, dans laquelle les crémaillères (9) sont montées à équidistance les unes des autres et à même hauteur.

6. Installation selon l'une des revendications précédentes dans laquelle la console (200) comprend en outre au moins une cornière (13), la cornière (13) comprenant une première paroi (131) fixée par vissage à un montant latéral (203), une seconde paroi (132) fixée au plateau (201) et une paroi de crochet de suspension (133) s'étendant depuis un bord de la seconde paroi (132) perpendiculairement à chacune de la première paroi (131) et de la seconde paroi (132) sensiblement vers l'opposé de la première paroi (131), l'extrémité libre de la paroi de crochet de suspension (133) étant repliée de manière à coopérer avec le crochet de suspension (61) de la lisse (5).

7. Installation selon l'une des revendications précédentes comprenant un plafond incluant au moins une plaque (103) à base de lamelles orientées de bois de longueur supérieure à 20 millimètres, le plafond présentant une épaisseur inférieure au plancher.

8. Installation selon l'une des revendications précédentes comprenant en outre au moins une barre (130) disposée entre deux parois latérales (107) parallèles entre elles, la barre (130) étant disposée sensiblement perpendiculairement aux parois latérales (107), les lisses (5) des parois latérales (107) comprenant des supports (63) de ladite barre (130).

9. Installation selon la revendication 8, dans laquelle au moins un support (63) comprend une première encoche de support de ladite barre (130), ménagée dans une première paroi de la lisse (5) et une deuxième encoche d'insertion de ladite barre (130) ménagée dans une deuxième paroi de la lisse (5), la deuxième paroi étant disposée au-dessus de la première paroi, la deuxième encoche présentant une forme de trapèze avec une petite base formant le haut de la première encoche.

10. Kit d'installation pour une installation selon l'une des revendications précédentes comprenant :
- au moins une plaque (103) à base de lamelles de bois de longueurs supérieures à 20 millimètres pour former le plancher (101),
- une pluralité de pieds (105) de hauteurs réglables agencés pour supporter le plancher (101),
- des rails (3) agencés pour être disposés sur le plancher (101) le long d'au moins une partie du périmètre du plancher (101),
- une pluralité de plaques à base de lamelles de bois de longueurs supérieures à 20 millimètres, pour former des parois latérales (107) et agencées pour être logées dans les rails (3) et être supportées par le plancher (101),
- au moins une lisse (5) profilée comprenant un crochet de suspension (61) et agencée pour être fixée et supportée par les parois latérales (107),
- au moins un plateau (201), deux montants latéraux (203) et un crochet de suspension (95, 113) pour former une console (200), le crochet de suspension (95, 113) étant agencé pour coopérer avec le crochet de suspension (61) de la lisse (5) de sorte que la console (200) soit suspendue à la lisse (5) par les crochets de suspension (61, 95, 113).

## Patentansprüche

1. Einrichtung zur Innenausstattung eines Raumes, insbesondere eines Kellers, umfassend:
- einen Fußboden (101), der mindestens eine Platte (103) beinhaltet, und auf einer Vielzahl von in der Höhe einstellbaren Füßen (105) aufliegt, wobei der Fußboden (101) von der Basis der Füße (105) beabstandet ist,
- Schienen (3), die auf dem Fußboden (101) aufgenommen sind, und sich entlang mindestens eines Teils des Umfangs des Fußbodens (101) erstrecken,
- eine Vielzahl von Seitenwänden (107), die jeweils aus mindestens einer Platte gebildet sind, und in mindestens einer Schiene (3) eingesetzt sind,
**dadurch gekennzeichnet, dass**
die Platten (103, 107) auf Basis von ausgerichteten Holzlamellen in Längen von mehr als 20 Millimetern sind,
dadurch, dass die Seitenwände (107) mindestens eine Profilleiste (5) tragen, die einen Aufhängehaken (61) umfasst,
und dadurch, dass die Einrichtung eine Konsole (200) umfasst, die ein Tablett (201) und zwei Seitenteile (203) umfasst, die am Tablett (201) befestigt sind, sowie mindestens einen Aufhängehaken (95, 133), der angeordnet ist, um mit dem Aufhängehaken (61) der Leiste (5) zusammenzuwirken, um die Konsole (200) zu halten.

2. Einrichtung nach Anspruch 1, wobei die Konsole (200) weiter Folgendes umfasst:
- ein Paar an Profilwandschienen (9), wobei jede Profilwandschiene (9) eine Hauptwandung (91) und zwei zur Hauptwandung (91) im Wesentlichen senkrechte Einfassungswandungen (93) umfasst, wobei die Hauptwandung (91) mit länglichen rechteckigen Öffnungen (99) vorgesehen ist, die in einer oder mehreren parallelen Reihen in der Längsrichtung der Wandschiene (9) angeordnet sind, wobei die Wandschiene (9) einen Hauptteil in einem Stück mit dem Aufhängehaken (95) der Konsole (200) umfasst, die Wandschiene (9) durch den Aufhängehaken (95) in die Profilleiste (5) eingehängt ist und im Wesentlichen vertikal an der Seitenwand (107) befestigt ist, und
- eine Vielzahl von Klauen (75, 115), die fest mit dem Tablett (201) und/oder den Seitenteilen (203) verbunden sind, und im Eingriff mit der Wandschiene (9) zusammenwirken, wobei die Klauen (75, 115) und die Öffnungen (99) zueinander angeordnet sind, sodass jede Klaue (75, 115) in eine Öffnung (99) eingeführt wird und das Tablett (201) und/oder die Seitenteile (203) anhand der Klauen (75, 115) und der Öffnungen (99) in den Wandschienen (9) eingehängt sind.

3. Einrichtung nach Anspruch 2, wobei die Konsole (200) weiter ein Winkelprofilpaar (11) umfasst, wobei jeder des Winkelprofil (11) eine Platte (111) umfasst, die die Klauen (115) trägt und das Tablett (201) stützt, wobei zwei Nocken in entgegengesetzten Ausrichtungen in der Dickenrichtung der Platte (111) in der Platte (111) vorgesehen sein können, wobei die Nocken in Kontakt mit der Hauptwandung (91) sind.

4. Einrichtung nach Anspruch 2 oder 3, wobei die Konsole (200) eine Platine (7) umfasst, die mit mindestens einer Klaue (75) versehen ist, wobei die Klaue (75) in eine der Öffnungen (99) eingeführt wird, wobei die Platine (7) durch Verschrauben mit einem der Seitenteile (203) befestigt wird.

5. Einrichtung nach einem der Ansprüche 2 bis 4, wobei die Wandschienen (9) im selben Abstand zueinander und auf gleicher Höhe montiert sind.

6. Einrichtung nach einem der vorstehenden Ansprüche, wobei die Konsole (200) weiter mindestens ein Winkeleisen (13) umfasst, wobei das Winkeleisen (13) eine erste Wandung (131) umfasst, die durch Verschrauben an einem Seitenteil (203) befestigt ist, eine zweite Wandung (132), die an der Platte (201) befestigt ist und eine Aufhängehakenwandung (133), die sich von einer Einfassung der zweiten Wandung (132) senkrecht zu jeder von der ersten Wandung (131) und der zweiten Wandung (132), im Wesentlichen in entgegengesetzter Richtung zur ersten Wandung (131) erstreckt, wobei das freie Ende der Aufhängehakenwandung (133) derart gebogen ist, um mit dem Aufhängehaken (61) der Leiste (5) zusammenzuwirken.

7. Einrichtung nach einem der vorstehenden Ansprüche, eine Decke umfassend, die mindestens eine Platte (103) auf Basis von ausgerichteten Holzlamellen in Längen von mehr als 20 Millimetern beinhaltet, wobei die Decke eine Dicke aufweist, die geringer als jene des Fußodens ist.

8. Einrichtung nach einem der vorstehenden Ansprüche, weiter mindestens eine Stange (130) umfassend, die zwischen zwei zueinander parallelen Seitenwänden (107) angeordnet ist, wobei die Stange (130) im Wesentlichen senkrecht zu den Seitenwänden (107) angeordnet ist, wobei die Leisten (5) der Seitenwände (107) Träger (63) für die Stange (130) umfassen.

9. Einrichtung nach Anspruch 8, wobei mindestens ein Träger (63) eine erste Einkerbung zum Tragen der Stange (130) umfasst, die in einer ersten Wandung der Leiste (5) vorgsehen ist, und eine zweite Einkerbung zum Einführen der vorgesehenen Stange (130) in eine zweite Wandung der Leiste (5) wobei die zweite Wandung oberhalb der ersten Wandung angeordnet ist, wobei die zweite Einkerbung eine Trapezform mit einer kleinen Basis aufweist, die die Oberseite der ersten Einkerbung bildet.

10. Einrichtungsbausatz für eine Einrichtung nach einem der vorstehenden Ansprüche, umfassend:
- mindestens eine Platte (103) auf Basis von ausgerichteten Holzlamellen in Längen von mehr als 20 Millimetern zur Bildung des Fußbodens (101),
- eine Vielzahl von in der Höhe einstellbaren Füßen (105), die angeordnet sind, um den Fußboden (101) zu stützen,
- Schienen (3), die angeordnet sind, um auf dem Fußboden (101) entlang mindestens eines Teils des Umfangs des Fußbodens (101) angeordnet zu werden,
- eine Vielzahl von Platten auf Basis von Holzlamellen in Längen von mehr als 20 Millimetern zum Bilden der Seitenwände (107) und angeordnet, um in die Schienen (3) eingesetzt, und von dem Fußboden (101) gestützt zu werden,
- mindestens eine Profilleiste (5), die einen Aufhängehaken (61) umfasst, und angeordnet ist, um von den Seitenwänden (107) befestigt, und gestützt zu werden,
- mindestens ein Tablett (201), zwei Seitenteile (203) und einen Aufhängehaken (95, 113), um eine Konsole (200) zu bilden, wobei der Aufhängehaken (95, 113) angeordnet ist, um mit dem Aufhängehaken (61) der Leiste (5) zusammenzuwirken, sodass die Konsole (200) durch Aufhängehaken (61, 95, 113) in der Leiste (5) eingehängt ist.

## Claims

1. Installation for fitting out the inside of an enclosure, in particular a cellar, comprising:
- a floor (101) including at least one plate (103) and resting on a plurality of feet (105) of adjustable heights, the floor (101) being distant from the base of the feet (105),
- rails (3) received on the floor (101) and extending along at least one portion of the perimeter of the floor (101),
- a plurality of side walls (107) each being formed of at least one plate being housed in at least one rail (3),
**characterised in that** said plates (103, 107) have an oriented wooden strip-base of lengths greater than 20 millimetres,
**in that** the side walls (107) support at least one profiled beam (5) comprising a suspended hook (61),
and **in that** the installation comprises a console (200) comprising a plate (201) and two side uprights (203) fixed to the plate (201), as well as at least one suspended hook (95, 133) arranged to cooperate with the suspended hook (61) of the beam (5) so as to retain the console (200).

2. Installation according to claim 1 wherein the console (200) further comprises:
- a pair of profiled racks (9), each rack (9) comprising a main wall (91) and two edge walls (93) substantially perpendicular to the main wall (91), the main wall (91) being provided with extended rectangular openings (99) disposed in one or more parallel rows along the longitudinal direction of the rack (9), the rack (9) comprising a one-piece main portion with the suspended hook (95) of the console (200), the rack (9) being suspended to the beam (5) by the suspended hook (95) and fixed substantially vertically against the side wall (107), and
- a plurality of legs (75, 115) integral with the plate (201) and/or the uprights (203) and cooperating in engagement with the rack (9), the legs (75, 115) and the openings (99) being mutually arranged such that each leg (75, 115) is inserted into an opening (99) and that the plate (201) and/or the uprights (203) are suspended to the racks (9) through the legs (75, 115) and the openings (99) .

3. Installation according to claim 2, wherein the console (200) further comprises a pair of brackets (11), each of the brackets (11) comprising a plate (111) carrying said legs (115) and supporting the plate (201), two bosses being able to be arranged in said plate (111) in opposite directions in the direction of the thickness of said plate (111), the bosses being in contact with the main wall (91).

4. Installation according to one of claims 2 or 3, wherein the console (200) comprises a deck (7) provided with at least one leg (75), the leg (75) being inserted into one of the openings (99), the deck (7) being fixed by screwing to one of the side uprights (203).

5. Installation according to one of claims 2 to 4, wherein the racks (9) are mounted at an equal distance from one another and at the same height.

6. Installation according to one of the preceding claims, wherein the console (200) further comprises at least one angle bar (13), the angle bar (13) comprising a first wall (131) fixed by screwing to a side upright (203), a second wall (132) fixed to the plate (201) and a suspended hook wall (133) extending from an edge of the second wall (132) perpendicularly to each of the first wall (131) and the second wall (132) substantially towards the opposite of the first wall (131), the free end of the suspended hook wall (133) being folded so as to cooperate with the suspended hook (61) of the beam (5) .

7. Installation according to one of the preceding claims comprising a ceiling including at least one oriented wooden strip-based plate (103) of a length greater than 20 millimetres, the ceiling having a thickness less than the floor.

8. Installation according to one of the preceding claims further comprising at least one bar (130) disposed between two side walls (107) parallel to one another, the bar (130) being disposed substantially perpendicularly to the side walls (107), the beams (5) of the side walls (107) comprising supports (63) of said bar (130).

9. Installation according to claim 8, wherein at least one support (63) comprises a first notch supporting said bar (130), arranged in a first wall of the beam (5) and a second notch for inserting said bar (130) arranged in a second wall of the beam (5), the second wall being disposed above the first wall, the second notch having a trapezium shape with a small base forming the top of the first notch.

10. Installation kit for an installation according to one of the preceding claims comprising:
- at least one wooden strip-based plate (103) of lengths greater than 20 millimetres to form the floor (101),
- a plurality of feet (105) of adjustable heights arranged to support the floor (101),
- rails (3) arranged to be disposed on the floor (101) along at least one portion of the perimeter of the floor (101),
- a plurality of wooden strip-based plates of lengths greater than 20 millimetres, to form side walls (107) and arranged to be housed in the rails (3) and to be supported by the floor (101),
- at least one profiled beam (5) comprising a suspended hook (61) and arranged to be fixed and supported by the side walls (107),
- at least one plate (201), two side uprights (203) and a suspended hook (95, 113) to form a console (200), the suspended hook (95, 113) being arranged to cooperate with the suspended hook (61) of the beam (5) such that the console (200) is suspended to the beam (5) by the suspended hooks (61, 95, 113).
